# EUROPÄISCHE PATENTSCHRIFT

(11) **EP 0 740 064 B1**
(45) Veröffentlichungstag und Bekanntmachung des Hinweises auf die Patenterteilung: **25.03.1998**
(21) Anmeldenummer: 95120483.3
(22) Anmeldetag: 22.12.1995
(51) Int. Cl.: F02M 25/07

(54) **Abgasrückführsteuerventil**
Exhaust gas recirculation control valve
Soupape de contrôle de recirculation de gaz d'échappement

(30) Priorität: 25.04.1995 DE 29506928 U
(43) Veröffentlichungstag der Anmeldung: 30.10.1996
(73) Patentinhaber: Pierburg Aktiengesellschaft, 41460 Neuss (DE)
(72) Erfinder: Sari, Osman, D-41516 Grevenbroich (DE); Blank, Helmut, D-53332 Bornheim (DE)

(56) Entgegenhaltungen:
- DE-C- 4 410 487
- FR-A- 2 147 745
- GB-A- 2 250 801

## Beschreibung

Die Erfindung betrifft ein Abgasrückführventil für eine Brennkraftmaschine nach dem Oberbegriff des Hauptanspruchs.

Ein ähnliches Steuerventil ist z. B. Gegenstand der DE-A-42 04 434. Es hat sich gezeigt, daß dieses Steuerventil den Druckpulsationen im Ansaug- und Abgassystem von Brennkraftmaschinen, die mittels Turbolader aufgeladen werden, nicht standhält und in besonderen Fällen öffnet, wenn keine Abgasrückführung vorgesehen ist.

Aus der DE-C-44 10 487 ist ein Abgasrückführventil gemäß Oberbegriff bekannt, welches zusätzlich zum elektromagnetischen ein pneumatisches Stellelement aufweist, so daß größere Schließkräfte überwunden werden können.

Aus der FR-C-21 47 745 ist ein Abgasrückführventil bekannt, bei dem bei Turbobetrieb ein Schließkörper dem vollen Turboladerdruck ausgesetzt ist.

Hiervon ausgehend liegt der Erfindung die Aufgabe zugrunde, Maßnahmen aufzufinden, mit denen ein gattungsgemäßes Steuerventil, z. B. für den harten Einsatz bei Turbomotoren geeignet ist.

Diese Aufgabe ist mit den im Kennzeichen des Patentanspruchs angegebenen Merkmalen gelöst worden.

Ein Ausführungsbeispiel der Erfindung ist in der Zeichnung dargestellt und wird nachfolgend mit Angabe erreichbarer Vorteile beschrieben.

Die Zeichnung zeigt einen Teilschnitt eines erfindungsgemäßen Abgasrückführsteuerventils 1 für Brennkraftmaschinen, das mit einem Steuerventilgehäuse 2 bzw. Anschlußkanälen 3, 4 an das Luftansaugsystem und das Abgassystem einer Brennkraftmaschine anschließbar ist. Das Steuerventilgehäuse 2 ist mit einem Elektromagnetsteller 5 verbunden, der das Steuerventil entgegen der Kraft einer Schließfeder 6 öffnet. Es ist nun vorgesehen, daß eine den Luftanschlußkanal 3 durchragende Ventilstange 7 einen aus einer Stangenführung 8 herausragenden Abschnitt 9 aufweist, dessen Querschnitt 10 in etwa der Ventilschließfläche 11 entspricht, wobei die Stangenführung 8 mit einem anderen Ende 12 in eine Kammer 13 hineinragt, die atmosphärisch belüftet ist.

Mit dieser Maßnahme wird erreicht, daß der bei Turboladerbetrieb sehr stark schwankende Druck im Luftansaugsystem der BKM ohne Auswirkungen auf die Schließcharakteristik des Steuerventils bleibt, da die Kräfte am Ventil ausgeglichen sind durch die Gegenkraft am aus der Stangenführung 8 herausragenden Abschnitt 9 der Ventilstange 7.

Mit dem erfindungsgemäßen Abgasrückführsteuerventil liegt eine leicht zu fertigende Einrichtung vor, die für den harten Einsatz, z. B. bei Turbomotoren geeignet ist.

## Patentansprüche

1. Abgasrückführsteuerventil (1) für eine Brennkraftmaschine mit einem Luftanschlußkanal (3) für das Luftzumeßkanalsystem und mit einem Abgasanschlußkanal (4) für das Abgaskanalsystem, wobei
- ein Elektromagnetsteller (5) das Abgasrückführsteuerventil (1) entgegen der Kraft einer Schließfeder (6) öffnet, um eine Ventilschließfläche (11) freizugeben, die durch ein an einer Ventilstange (7) befestigtes Ventilschließglied verschlossen ist, und
- die den Luftanschlußkanal (3) durchragende Ventilstange (7) einen aus einer Stangenführung (8) herausragenden Abschnitt (9) aufweist, welcher andererseits in eine atmosphärisch belüftete Kammer (13) hineinragt, in die ebenfalls die Stangenführung (8) mit ihrem anderen Ende (12) hineinragt,
**dadurch** gekennzeichnet, daß
- der aus der Stangenführung (8) herausragende Abschnitt (9) einen im Vergleich zur Ventilstange (7) vergrößerten Querschnitt (10) aufweist, der in etwa der Ventilschließfläche (11) entspricht, so daß eine auf das Ventilschließglied wirkende Kraft durch eine am aus der Stangenführung (8) herausragenden Abschnitt (9) der Ventilstange (7) wirkende Gegenkraft ausgeglichen wird, wodurch ein bei Turboladerbetrieb sehr stark schwankender Druck im Luftansaugsystem der Brennkraftmaschine ohne Auswirkungen auf die Schließcharakteristik des Abgasrückführsteuerventils bleibt.

## Claims

1. Exhaust gas recirculation control valve (1) for an internal combustion engine having an air connection channel (3) for the air-proportioning channel system and having an exhaust gas connection channel (4) for the exhaust gas channel system, wherein
- an electromagnetic actuator (5) opens the exhaust gas recirculation control valve (1) counter to the action of a closing spring (6) in order to release a valve closing surface (11) which is closed by a valve closure element fastened to a valve rod (7), and
- the valve rod (7) projecting through the air connection channel (3) has a portion (9), which projects from a rod guide (8) and at its other end projects into an atmospherically vented chamber (13), into which the rod guide (8) likewise projects with its other end (12),
characterized in that
- the portion (9) projecting from the rod guide (8) has a cross section (10), which is greater than the valve rod (7) and corresponds approximately to the valve closing surface (11) so that a force acting upon the valve closure element is compensated by a counterforce acting upon the portion (9) of the valve rod (7) which projects from the rod guide (8), with the result that the closing characteristic of the exhaust gas recirculation control valve remains unaffected by the extreme pressure fluctuations which arise during turbo-supercharger operation in the air intake system of the internal combustion engine.

## Revendications

1. Vanne de commande de retour de gaz d'échappement (1) pour moteur à combustion interne, comportant un conduit de raccordement d'air (3) pour le circuit de dosage d'air et un conduit de raccordement de gaz d'échappement (4) pour le circuit de gaz d'échappement, et où
- un actionneur à électro-aimant (5) ouvre la vanne de commande de retour de gaz d'échappement (1) contre l'action d'un ressort de fermeture (6) pour dégager une surface de fermeture (11) de la vanne qui est fermée par un élément obturateur fixé à une tige (7), et
- la tige (7), qui traverse le conduit de raccordement d'air (3), présente une partie (9) qui dépasse d'un guidage de tige (8) et d'autre part entre dans une chambre (13) communiquant avec l'atmosphère dans laquelle le guidage de tige (8) entre également à son autre extrémité (12),
caractérisée par le fait que
- la partie (9) qui dépasse du guidage de tige (8) présente une section (10) agrandie par rapport à la tige (7) qui correspond à peu près à la surface de fermeture (11) de la vanne, de sorte qu'une force agissant sur l'élément obturateur de la vanne est compensée par une force antagoniste agissant sur la partie (9) de la tige (7) qui dépasse du guidage de tige (8) et qu'ainsi, une pression dans le circuit d'aspiration d'air du moteur à combustion interne qui varie beaucoup en cas de fonctionnement avec turbocompresseur reste sans effets sur la caractéristique de fermeture de la vanne de commande de retour de gaz d'échappement.
